# EUROPÄISCHE PATENTSCHRIFT

(11) **EP 0 960 592 B1**
(45) Veröffentlichungstag und Bekanntmachung des Hinweises auf die Patenterteilung: **20.08.2008**
(21) Anmeldenummer: 99110104.9
(22) Anmeldetag: 25.05.1999
(51) Int. Cl.: A47K 3/36

(54) **Duschabtrennung**
Shower partition
Cloison de douche

(30) Priorität: 25.05.1998 DE 19823307; 18.09.1998 DE 19842915
(43) Veröffentlichungstag der Anmeldung: 01.12.1999
(73) Patentinhaber: Hüppe GmbH & Co., D-26160 Bad Zwischenahn (DE)
(72) Erfinder: Scholpp, Werner, 71739 Oberriexingen (DE)
(74) Vertreter: Eisenführ, Speiser & Partner

(56) Entgegenhaltungen:
- EP-A- 0 087 822
- EP-A- 0 784 956
- WO-A-97/22287
- CH-A- 297 318
- DE-A- 2 448 143
- DE-A- 3 310 139
- DE-A- 19 732 264
- DE-U- 9 102 292
- DE-U- 9 314 373
- DE-U- 9 316 600
- DE-U- 29 608 819
- DE-U- 29 717 101
- US-A- 5 480 199

## Beschreibung

Die Erfindung betrifft eine Duschabtrennung zur Umschließung eines Duschraumes mit festen Trennelementen und mindestens einem Türelement, das an einem der festen Trennelemente schwenkbar aufgehängt ist.

Aus dem DE-GM 72 27 448 ist eine Eckdusche bekannt, deren Duschraum die Form eines Zylinderviertels hat, während die Duschwanne die Form eines Kreisviertels aufweist. Erste Duschwandteile sind durch Rahmen aus einem Hohlprofil, das einen U-förmigen Seitenteil aufweist, und durch Platten gebildet, die in den U-förmigen Rahmenseitenteilen aufgenommen sind. Zweite Duschwandteile sind durch die Rahmen selbst gebildet und weisen weitere U-förmige Rahmenseitenteile auf, in die eine zylindermantelförmige Schiebetür eingreifen kann. Einer der zweiten Duschwandteile kann ortsfest sein und ist dann wie ein erster Duschwandteil ausgebildet. Im Eckbereich der Eckdusche ist der Rahmen zu einem Profil erweitert, das Armaturen aufnehmen kann.

Weiterhin ist aus der WO 94/04063 eine Eckdusche bekannt, bei der die Duschwanne viereckig ist und an den vier Ecken senkrechte Pfosten trägt. Die ersten Duschwandteile und einer der zweiten Duschwandteile werden durch jeweils zwei Pfosten und zwischen diesen angeordnete Platten gebildet, während der andere der zweiten Duschwandteile durch einen Pfosten selbst verkörpert ist. Zwischen zwei Pfosten ist eine gerade Tür angeordnet. Diese bekannten Eckduschen haben den Nachteil, dass die ersten und zweiten Duschwandteile aus teuren Rahmenprofilen und Platten gebildet sind, so dass für die Herstellung der Spritzschutzwände viel Montagezeit notwendig ist und hohe Montagekosten entstehen.

Darüber hinaus ist es aus dem DE-GM 88 06 702 bekannt, rechtwinklig gebogene feste Trennwände oder auch rechtwinklig abgebogene Türelemente vorzusehen, um zum einen im Eckbereich einer Duschabtrennung besondere Eckverbindungsprofile zu vermeiden bzw. um die Stabilität von geraden Trennwandteilen zu erhöhen.

Allen diesen bekannten Duschabtrennungen ist gemeinsam, dass die Raumwände mit den festen Trennwänden und Türelementen zusammen den Duschraum umschließen, so dass Spritzwasser beim Duschen und insbesondere Kalkablagerungen die meist gefliesten Raumwände und die Übergangsbereiche zwischen den Raumwänden und den Duschabtrennteilen verschmutzen, wobei die Übergangsbereiche sorgfältig abgedichtet werden müssen.

Es sind zwar auch bereits frei im Raum aufstellbare Duschkabinen bekannt, die allseits einen Duschraum umschließende Trennwände aufweisen. Solche Duschabtrennungen müssen selbsttragend ausgebildet sein und sind in erster Linie für die nachträgliche Aufstellung in Wohnräumen gedacht.

Die DE 296 08 B19 U1 offenbart eine Duschkabine mit Duschwanne und an der Duschwanne befestigten Wänden, von denen wenigstens eine Wand als Eingangstür beweglich ausgebildet ist, und der Duschwannenrand im Bereich der feststehenden Wand bzw. der feststehenden Wänden Nuten für die Wand bzw. die Wände aufweist. Aus der DE 297 17 101 U1 ist eine Duschabtrennung mit einer Duschwand und einer Duschtür, die mittels eines Schamieretementes an einer Raumwand befestigt ist, bekannt. Die DE 24 48 143 offenbart eine Duschkabine mit einem aus Profilen zusammengesetzten Rahmen. Die CH 297 318 zeigt eine Waschkabine mit einer Bodenwanne und untereinander lösbar verbundenen Seitenwandungen aus je einem plattenförmigen Bauteil. Aus der US 5,480,199 ist eine Duschabtrennung mit einer Duschtür mit einer Abdichtung mit einem Rastmechanismus bekannt. Die DE 93 14 373 U1 zeigt eine Duscheinrichtung mit einem elektrischen Durchlauferhitzer, der hinter einer Montagewand angeordnet und an dieser befestigt ist. Aus der DE 93 16 600 U1 ist ein Wandteil für Duschabtrennungen bekannt, das mit einer Raumwand ortsfest verbindbar ist und gleichzeitig zusammen mit weiteren Elementen als Regal fungieren kann. Die DE 91 02 292 U1 zeigt eine weitere Duschkabine, die eine Dusch-Bodenwanne mit Seitenwänden und einer Rückwand sowie mit einem der Bodenwanne zugeordneten Metallprofilrahmen. In der EP 0 784 956 A1 ist eine Duschabrennung mit mindestens einem um eine senkrechte Achse schwenkbarem Schwenkflügel offenbart. Die EP 0 087 882 A2 zeigt eine Falttür, insbesondere für Duschabtrennungen aus wenigstens zwei Flügeln, die im Bereich benachbarter Ränder über Schamierbänder aneinander angelenkt sind. Die WO 97/22287 zeigt eine Duschnische mit gerahmter Abtrennung mit planparallelen Wänden und einer schwenkbaren Tür. Aus der DE 33 10 139 A1 ist eine Duschabtrennung für Bade- oder Duschwannen bekannt mit wenigstens einer rahmenlosen abgewinkelten Abtrennplatte, die unmittelbar oberhalb eines Wannenrandes verschwenkbar ist, wobei die schwenkbare Abtrennplatte eine Abwinklung oder Abkröpfung aufweist. Die DE 197 32 264 A1 offenbart eine Dusche mit einer Duschtasse, Trennwänden und einer Tür, wobei an der Oberkante der Duschtasse ein überstehender, umlaufender Außensteg vorgesehen ist, gegen den die Trennwände derart anschlagen, dass sie mit ihren Innenflächen bündig in die Innenfläche der Duschtasse übergehen und wobei auch die Innenflächen von an die Duschtasse angrenzenden Zimmerwänden bündig In die Innenflächen der Duschtasse übergehen.

Der vorliegenden Erfindung liegt die Aufgabe zugrunde, eine Duschabtrennung mit festen Trennelementen und mindestens einem Türelement vorzuschlagen, das teure Rahmenprofile vermeidet, einfach zu montieren ist und die Probleme bei der Abdichtung gegenüber Raumwänden erheblich erleichtert.

Diese Aufgabe wird gemäß der vorliegenden Erfindung durch eine Duschabtrennung mit den Merkmalen des Anspruches 1 gelöst. Eine solche Lösung hat den Vorteil, dass durch die an den Raumwänden zu befestigenden breiteren Schenkel der festen Trennelemente die Raumwände abgedeckt werden und an den freien Enden des schmaleren Schenkels die Türelemente schwenkbar aufgehängt werden können, ohne dass zwischen der Aufhängung der Türelemente und der Raumwand Abdichtungs- oder Schmutzprobleme auftreten.

Die Abwinklung des schmaleren Schenkels gegenüber dem breiteren Schenkel der Trennelemente beträgt vorzugsweise 90°, um auf diese Weise das Türelement in Fortsetzung des schmalen Schenkels rechtwinklig von der Raumwand abstehen lassen zu können. Es ist jedoch auch möglich, den schmaleren Schenkel der Trennelemente nur um einen stumpfen Winkel gegenüber dem breiteren Schenkel abzuwinkeln, z. B. um 135°. Die Abwinklung der Schenkel gegeneinander erfolgt abgerundet mit einem gewissen Radius, wobei dieser Radius bei Verwendung von vorgespanntem Sicherheitsglas verhältnismäßig groß sein muß. Hier bietet es sich also an, die Abwinklung nur um einen stumpfen Winkel, z. B. um 135°, vorzunehmen.

Vorteilhafterweise werden die festen Trennelemente einstückig hergestellt, das heißt, der schmale Schenkel und der breite Schenkel sind einstückig miteinander verbunden. Hierdurch können sich keine Verschmutzungen oder Schimmelpilze mehr in etwaigen Verbindungsfugen absetzen. Es ist jedoch auch möglich, statt der einstückigen Verbindung den schmalen Schenkel und den breiten Schenkel der festen Trennelemente aus planen Scheiben herzustellen und durch eine Verbindungsleiste abgewinkelt miteinander zu verbinden. Hierbei werden in der Verbindungsleiste vorzugsweise zwei Aufnahmenuten zur Aufnahme der Scheiben vorgesehen, so daß sich eine gute Abdichtung ergibt. Stattdessen ist es jedoch auch möglich, die Verbindungsleiste aus zwei Teilen herzustellen, die von beiden Seiten auf die Schenkel des Trennelementes aufgesetzt und miteinander verschraubt werden.

Die Türelemente können aus planen Scheiben bestehen oder aber mit einer Abkröpfung versehen sein. Für bestimmte Formen von Duschabtrennungen ist es auch zweckmäßig, die Türelemente gebogen auszubilden, um eine Anpassung an besondere Duschwannenformen zu ermöglichen.

Wird die Duschabtrennung als Ecklösung ausgebildet, so weist sie vorzugsweise zwei feste Trennelemente und zwei Türelemente auf, wobei die breiteren Schenkel der Trennelemente an den beiden Raumwänden einer Raumecke befestigbar sind und die schwenkbar angelenkten Türelemente den Duschraum abschließen. Die aneinanderstoßenden freien Enden der breiten Schenkel der Trennelemente werden dann zweckmäßigerweise durch eine Eckplatte abgedeckt bzw. miteinander verbunden, wobei die Eckplatte als Armaturenplatte zur Aufnahme von Armaturen ausgebildet sein kann. Es ist jedoch auch möglich, statt einer getrennten Eckplatte an dem breiteren Schenkel des einen festen Trennelementes einen weiteren Schenkel anzuformen, der abgekröpft ist und an dem breiteren Schenkel des anderen Trennelementes derart anliegt, daß der Eckbereich des Duschraumes gegenüber den Raumwänden verschlossen ist.

Die vorliegende Erfindung kann auch mit Vorteil bei einer Nischenlösung einer Duschabtrennung angewandt werden. In einem solchen Fall sind zwei feste Trennelemente mit jeweils einem breiteren und einem schmaleren Schenkel vorgesehen, wobei die rückwärtige Raumwand von einem zusätzlichen, an der Raumwand zu befestigenden Trennelement abgedeckt wird. An den schmalen Schenkeln der Trennelemente können dann wie bei den vorherigen Lösungen Türelemente schwenkbar aufgehängt sein, oder es ist nur ein breiteres Türelement vorgesehen, das an dem schmalen Schenkel eines Trennelementes aufgehängt ist und an dem schmalen Schenkel des anderen Trennelementes anschlägt oder vorbeischlägt.

Die vorliegende Erfindung eignet sich auch bei Duschabtrennungen, die vor einer geraden Raumwand anzubringen sind. Bei einer solchen Duschabtrennung ist ein festes Trennelement, das zum Beispiel aus zwei in einstückiger Weise vereinigte Trennelemente gebildet ist, an der Raumwand befestigbar und weist beiderseits abgekröpfte schmale Schenkel auf, an denen gebogene Türelemente schwenkbar aufgehängt sind, die einen etwa kreisförmigen Duschraum umschließen.

Weitere vorteilhafte Ausgestaltungen sind den Unteransprüchen zu entnehmen.

Die Erfindung wird nun anhand von Ausführungsbeispielen näher erläutert. Es zeigen:
- Fig. 1: eine perspektivische Ansicht einer ersten Ausführung einer Eckdusche gemäß der Erfindung,
- Fig. 2: eine Draufsicht auf eine zweite Ausführung einer Eckdusche gemäß der Erfindung,
- Fig. 3: eine Draufsicht auf eine dritte Ausführung einer Eckdusche gemäß der Erfindung,
- Fig. 4: eine perspektivische Ansicht einer vierten Ausführung einer Eckdusche gemäß der Erfindung,
- Fig. 5: eine Draufsicht auf die Eckdusche der Fig. 5,
- Fig. 6: eine Draufsicht auf eine fünfte Ausführung einer Eckdusche,
- Fig. 7: eine Draufsicht auf eine sechste Ausführungsform einer Eckdusche,
- Fig. 8: eine Draufsicht auf eine siebte Ausführungsform einer Eckdusche,
- Fig. 9: eine Draufsicht auf eine achte Ausführungsform einer Eckdusche,
- Fig. 10: eine Draufsicht auf eine Nischenlösung einer Duschabtrennung gemäß einer neunten Ausführung,,
- Fig. 11: eine Draufsicht auf eine weitere Nischenlösung einer Duschabtrennung gemäß einer zehnten Ausführungsform,
- Fig. 12: eine Draufsicht auf eine in einer stumpfen Raumecke angeordneten Duschabtrennung in runder Form gemäß einer elften Ausführung,
- Fig. 13: eine ähnliche Ausführungsform wie die nach Fig. 12 jedoch in einer Variante gemäß einer zwölften Ausführungsform,
- Fig. 14: eine vor einer geraden Raumwand aufzustellende Runddusche gemäß einer dreizehnten Ausführungsform,
- Fig. 15: eine Draufsicht auf eine vierzehnte Ausführungsform gemäß der Erfindung für eine Eckdusche, und
- Fig. 16: eine gegenüber der einstückigen Ausbildung einer Trennwand modifizierte Ausführungsform mit einer Verbindungsleiste.

In Figur 1 ist im Eckbereich zweier Raumwände 1, 2 eine Duschabtrennung aufgestellt, die eine etwa viereckige Duschwanne 4 abschirmt. Darüberhinaus ist auf der Duschwanne 4 eine Winkelleiste 5 aufgesetzt oder angeformt. Die Duschabtrennung weist zwei feste Trennelemente 7, zwei schwenkbare Türelemente 12, 13 und eine Eckplatte 14 auf. Die festen Trennelemente weisen zwei um 90° gegeneinander abgewinkelte Schenkel 7a und 7b auf, von denen der breitere Schenkel 7a an der Raumwand 1 bzw. 2 durch Schrauben (nicht gezeigt) befestigbar sind. Hierzu dienen auch Befestigungsbohrungen 11. Die schwenkbaren Türelemente 12, 13 sind über Scharniere 6 an den Enden der schmaleren Schenkel 7b der festen Trennelemente 7 aufgehängt. Die Eckplatte 14 deckt die freien Enden der breiteren Schenkel 7a ab und wird vorzugsweise zur Aufnahme von Armaturen 15 verwendet.

Die festen Trennelemente 7 sind plattenförmig ausgebildet, wobei die Platten aus wasserdichtem Material bestehen, beispielsweise aus Schichtstoff-Laminat, Kunstglas oder Silikatglas. Bei der in Figur 1 gezeigten Ausführungsform sind die Schenkel 7a und 7b der festen Trennelemente 7 einstückig miteinander verbunden, z. B. durch Biegen des Plattenmaterials mit einer entsprechenden Rundung. Die Befestigung der festen Trennelemente 7 an den Raumwänden 1, 2 erfolgt in einem Abstand mittels Abstandhalter, wie sie in den weiteren Figuren gezeigt sind.

Die Türelemente 12, 13 schließen in der Ausführungsform nach Figur 1 den vorderen Eckbereich, wobei die freien Enden der Türelemente mit Dichtleisten 17 versehen sind, die aneinander stoßen. Die Duschabtrennung ist somit glatt und pflegeleicht ausgebildet. Eine Abdichtung gegenüber der Duschwanne 4 ist nicht erforderlich, weil die festen Trennelemente 7 und der hochstehende Schenkel der Winkelleiste 5 einander überlappen, so dass kein Spritzwasser nach außen dringen kann.

Die Ausführungsformen nach den Figuren 2 und 3 unterscheiden sich von der ersten Ausführungsform dadurch, dass die Duschwannen im vorderen Bereich abgerundet und die Türelemente 12a und 13a gebogen sind und ebenfalls diesem Verlauf folgen. In Figur 2 sind die Schenkel 7a, 7b ebenfalls einstückig miteinander verbunden, und die Schenkel 7a sind über flache Abstandshalter 16 an den Raumwänden 1, 2 befestigt. Die Eckplatte 14 ist zum Duschrauminnem hin gebogen. In Figur 3 sind die Schenkel 7a, 7b im Verbindungsbereich T-förmig ausgebildet, so dass Leisten an der Verbindungsstelle entstehen, an denen Wandstützen 17 angebracht werden können. Die Schenkel 7a sind aus diesem Grund über Abstandshalter 16 an den Raumwänden 1, 2 befestigt, wobei diese Abstandshalter eine größere Länge als die in Figur 2 aufweisen.

Die vierte Ausführungsform nach den Figuren 4 und 5 zeigt wiederum eine etwa viereckige Duschwanne 4 mit einer im Grundriß entsprechenden Duschabtrennung. Die beiden Schenkel 7a, 7b der festen Trennelemente 7 sind ebenfalls einstückig miteinander verbunden, wobei die Rundung an den Verbindungsstellen nicht so stark ausgeprägt ist. Die Türelemente 12, 13 sind auf gleiche Weise mittels Scharnieren 6 an den schmalen Schenkeln 7b angelenkt. Die im Eckbereich angebrachte Eckplatte 14 ist mittels Nut-Feder-Verbindungen 18 mit den freien Enden der breiten Schenkel 7a der festen Trennelemente 7 verbunden. Diese Befestigung mittels Nut- und Feder-Verbindung 18 kann vorzugsweise vor Ort bei der Montage vorgenommen werden. Im Eckbereich der festen Trennelemente 7 sind raumwandseitig vertikale Nuten vorgesehen, in die jeweils eine Dichtleiste 19 eingesetzt wird. Diese Dichtleiste dichtet den Hohlraum zwischen den festen Trennelementen 7 und den Raumwänden 1, 2 ab.

Die bisherigen Ausführungsformen weisen eine Abwinklung des schmaleren Schenkels 7b gegenüber dem breiteren Schenkel 7a um etwa 90° auf, so daß also der schmale Schenkel 7b und das damit in Verlängerung angebrachte Türelement 12, 13 gegenüber der Raumwand 1, 2 ebenfalls einen Winkel von 90° bilden. Wird für die festen Trennelemente 7 Kunstglas verwendet, so ist die Erzielung einer Abwinklung von 90° auch bei kleinem Radius unproblematisch. Soll jedoch vorgespanntes Sicherheitsglas verwendet werden, so sind solche Winkel, insbesondere bei kleinen Radien, nur schwer zu erreichen. Aus diesem Grunde weisen die nachfolgend beschriebenen Ausführungsformen nur eine Abwinklung um einen stumpfen Winkel, z. B. 135°, auf, was bei Silikatglas, insbesondere vorgespanntem Sicherheitsglas, leichter zu erreichen ist.

Die fünfte Ausführungsform nach Figur 6 ist ähnlich wie die erste Ausführungsform nach Figur 1 ausgebildet. Die Abwinklung des schmaleren Schenkels 7b gegenüber dem breiteren Schenkel 7a der festen Trennelemente 7 beträgt hier 135°. Obwohl es auch möglich ist, die Türelemente ebenfalls eben auszubilden und mittels der Scharniere 6 abgeknickt an den Enden der schmaleren Schenkel 7b aufzuhängen, sind in der Ausführungsform nach Figur 6 die Türelemente 12b und 13b abgekröpft ausgeführt. Die Abkröpfung hat ähnlich wie die bei den festen Trennelementen 7 einen Winkel von 135°, so daß die Türelemente 12b und 13b bei gestrecktem Scharnier 6 wieder etwa rechtwinklig zu den Raumwänden 1, 2 verlaufen.

Die sechste Ausführungsform nach Figur 7 weicht in der Weise von der Ausführungsform nach Figur 6 ab, daß im Eckbereich zwischen den Raumwänden 1, 2 nicht eine gesonderte Eckplatte 14 (wie bei den vorherigen Ausführungsformen) vorgesehen ist, sondern an dem einen festen Trennelement 9 am breiten Schenkel 9a ein weiterer Schenkel 9c abgewinkelt angeformt ist, der mit seiner Endkante an der Innenseite des breiten Schenkels 7a des anderen festen Trennelementes 7 aufliegt und somit eine gesonderte Eckplatte erspart.

Die siebte Ausführungsform nach Figur 8 zeigt eine ähnliche Ausführungsform wie die nach Figur 6, jedoch mit dem Unterschied, daß statt der abgekröpften ebenen Türelemente 12b, 13b gebogene Türelemente 12a, 13a vorgesehen sind und die Duschwanne 4 einen etwa kreisförmigen Duschraum bildet.

Die achte Ausführungsform nach Figur 9 unterscheidet sich von der Ausführungform nach Figur 8 dadurch, dass statt der beiden getrennten festen Trennelemente 7 ein gemeinsames festes Trennelement to vorgeselen ist, das aus zum Beispiel zwei in einstückiger Weise vereinigte Trennelemente gebildet ist und dabei beide Raumwände 1, 2 abdeckt. Das feste Trennelement 10 weist an seinen freien Enden zwei abgekröpfte, schmale Schenkel 10b auf, an denen mittels Scharnieren 6 gebogene Türelemente 12a, 13a schwenkbar aufgehängt sind.

Die neunte Ausführungsform nach Figur 10 zeigt nun gegenüber den bisherigen Ecklösungen eine Nischenlösung. An den seitlichen Raumwänden 1, 2 sind zwei feste Trennelemente 7 befestigt. Die rückwärtige Raumwand 3 wird durch ein zusätzliches Trennelement 8 abgedeckt, und die Ecken zwischen diesem zusätzlichen Trennelement 8 und den breiten Schenkeln 7a der beiden Trennelemente 7 werden durch Eckplatten 14 überbrückt. An dem schmalen Schenkel 7b des an der Raumwand 1 befestigten Trennelementes 7 ist mittels eines Scharniers ein Türelement schwenkbar aufgehängt. Das freie Ende des Türelementes 12 schlägt an dem schmalen Schenkel 7b des an der Raumwand 2 befestigten Trennelementes 7 an oder vorbei, so dass somit der innere Duschraum abgeschirmt ist. Es ist selbstverständlich auch möglich, an beiden schmalen Schenkeln 7b beider Trennelemente 7 zwei schmalere Türelemente schwenkbar aufzuhängen, die den Duschraum dann in der Mitte abschließen (nicht gezeigt).

In Figur 11 ist nun eine zehnte Ausführungsform gezeigt, und zwar in Form einer Nischenlösung. Diese Lösung weicht von der Lösung nach Figur 10 in der Weise ab, dass die Abwinklung zwischen dem breiten Schenkel 7a und dem schmalen Schenkel 7b der Trennelemente 7 nicht 90° sondern 135° beträgt, und dass zwei Türelemente 12, 13 an den schmalen Schenkeln 7b schwenkbar aufgehängt sind. Dadurch, dass die Türelemente 12, 13 gerade ausgebildet sind, bilden sie im vorderen Bereich einen dreiecksförmigen Duschraum im Anschluss an den rechteckförmigen Bereich in der Nische. Die Türelemente 12, 13 treffen rechtwinklig aufeinander und schließen den Duschraum entsprechend ab.

Die Ausführungsformen nach den Figuren 12 und 13 sind für eine Raumecke mit stumpfem Winkel gedacht. Bei der Ausführungsform nach Figur 12 sind die festen Trennelemente 7 jeweils getrennt an Raumwänden 1, 2 befestigt und mittels einer Eckplatte 14 überbrückt. Die stumpfwinklig abgeknickten schmalen Schenkel 7b tragen über Scharniere 6 gebogene Türelemente 12a, 13a, die eine runde Duschwanne 4 umschließen. Bei der Ausführungsform nach Figur 13 sind anstelle zweier getrennter, fester Trennelemente 7 ein gemeinsames Trennelement 10 vorgesehen ist, das aus zum Beispiel zwei in einstückiger Weise vereinigte Trennelemente gebildet ist und das dabei im Anschluss an zwei breite Schenkel 10a unter einem stumpfen Winkel abgeknickte schmale Schenkel 10b aufweist.

Figur 14 zeigt nun eine dreizehnte Ausführungsform gemäß der Erfindung. Diese Duschabtrennung ist zur Anbringung an einer ebenen Raumwand 3 vorgesehen. Es ist ein gemeinsames Trennelement 10 aus zum Beispiel zwei in einstückiger Weise vereinigte Trennelemente an der Raumwand 3 befestigt und weist dabei an beiden Enden stumpfwinklig angeformte schmale Schenkel 10b auf, an denen über Scharniere 6 gebogene Türelemente 12a, 13a angelenkt sind. Die Duschwanne 4 ist etwa kreisförmig ausgebildet.

Figur 15 zeigt nun eine vierzehnte Ausführungsform der vorliegenden Erfindung als Ecklösung. Die Duschabtrennung weist ein erstes festes Trennelement 7 auf, das einen breiten Schenkel 7a und einen schmalen Schenkel 7b hat. An diesem schmalen Schenkel 7b ist mittels eines Scharniers ein Türelement 12b schwenkbar aufgehängt. Bis hier gleicht diese Ausführungsform einigen der vorstehend beschriebenen Ausführungsformen. An der anderen Raumwand 2 ist ein anders ausgebildetes, festes Trennelement 20 unter Verwendung von Abstandshaltem 16 befestigt. Dieses Trennelement 20 weist einen an der Raumwand 2 befestigbaren Abschnitt 20a auf, an dem ein weiterer Abschnitt 20b rechtwinklig, aber abgerundet, angeformt ist. Das freie Ende 20c dieses Trennelementes 20 bildet nun den Abschluß mit dem Türelement 12b. In der Ausführungsform nach Figur 15 sind sowohl der Abschnitt 20c des anderen Trennelementes 20 als auch das freie Ende des Türelementes 12b gerundet abgekröpft gezeigt, was eine besonders günstige Form bei einer abgerundeten Eckduschwanne 4 ergibt. Es ist jedoch auch möglich, diese beiden Abkröpfungen fortzulassen, wenn die Duschwanne 4 mit einem kleineren Eckradius ausgebildet ist.

Die im Eckbereich liegenden freien Enden der beiden festen Trennelemente 7 und 20 werden durch eine anders geformte Eckplatte 14a verschlossen, wie in der Figur gezeigt ist. Die Stoßstellen zwischen der Eckplatte 14a und den Trennelementen 7, 20 werden durch Abstandsleisten 21 gegenüber den Raumwänden 1, 2 abgedeckt, so dass auch diese Bereiche einwandfrei abgedichtet sind. Im Bereich dieser Abstandsleisten 21 erfolgt auch die Verschraubung der Schenkel 7a und 20a der beiden Trennelemente 7, 20. Figur 16 zeigt nun schließlich eine Ausführungsform, bei der die breiten Schenkel 7a und schmalen Schenkel 7b der festen Trennelemente 7 nicht einstückig im Winkel miteinander verbunden sind, wie es normalerweise erwünscht ist. Diese Lösung nach Figur 16 bietet sich an, wenn ein Biegen des Plattenmaterials im kleinen Radius und im Winkel von 90° mit Schwierigkeiten verbunden ist. Bei dieser Ausführungsform sind die freien Enden der Schenkel 7a und 7b in Nuten einer Verbindungsleiste 24 eingesteckt und hierin sicher und abgedichtet gehaltert. Die Verbindungsleiste 24 ist zweistückig ausgebildet, mit Teilen 24a und 24b, die von beiden Seiten gegen die Flächen der Schenkel 7a bzw. 7b gedrückt und mittels einer Verschraubung 25 zusammengehalten werden. Diese Verbindungsleiste 24 bzw. deren Teile 24a, 24b bestehen vorzugsweise aus Kunststoff. Wie Figur 16 auch zeigt, kann an dieser Verbindungsleiste 24 eine Dichtleiste 19 befestigt werden, die den Eckbereich gegen die Raumwand 1 abdichtet.

Die in Figur 16 gezeigte Ausführungsform einer nicht einstückigen Verbindung der beiden Schenkel 7a und 7b der Trennelemente kann auf alle Ausführungsformen der vorliegenden Erfindung angewandt werden, ist also nicht nur auf das vorliegende Beispiel beschränkt.

## Patentansprüche

1. Duschabtrennung zur Umschließung eines Duschraumes mit festen Trennelementen (7; 9; 10) und mindestens einem Türelement (12, 13; 12a; 13a; 12b; 13b), das an einem der festen Trennelemente schwenkbar aufgehängt ist,
wobei die festen Trennelemente (7; 9; 10) jeweils einen breiteren Schenkel (7a; 9a; 10a) und einen damit abgewinkelt verbundenen schmaleren Schenkel (7b; 9b; 10b) aus Silikatsicherheitsglas oder Kunstglas aufweisen, von denen die breiteren Schenkel (7a; 9a; 10a) den Raumwänden (1, 2) zugewandt sind, während an dem freien Ende des schmaleren Schenkels (7b; 9b; 10b) mindestens eines Trennelementes (7; 9; 10) ein aus Silikatsicherheitsglas oder Kunstglas bestehendes Türelement (12, 13; 12a, 13a; 12b, 13b) schwenkbar aufgehängt ist,
**dadurch gekennzeichnet, dass** die breiteren Schenkel (7a, 9a. 10a) Befestigungsmittel aufweisen und über Abstandshalter (16) an den Raumwänden (1, 2, 3) befestigbar sind, und dass
die breiteren Schenkel (7a, 9a, 10a) und das Türelement (12; 13; 12a; 13a; 12b; 13b) aus demselben Material wie die schmaleren Schenkel (7b; 9b; 10b), also Silikatsicherheitsglas bzw. Kunstglas bestehen.

2. Duschabtrennung nach Anspruch 1,
**dadurch gekennzeichnet, dass** der schmalere Schenkel (7b; 9b) der Trennelemente (7; 9) gegenüber dem breiteren Schenkel (7a; 9a) um 90° abgewinkelt ist.

3. Duschabtrennung nach Anspruch 1,
**dadurch gekennzeichnet, dass** der schmalere Schenkel (7b; 9b; 10b) der Trennelemente (7; 9; 10) gegenüber dem breiteren Schenkel (7a; 9a; 10a) um einen stumpfen Winkel abgewinkelt ist, z. B. um 135°.

4. Duschabtrennung nach Anspruch 3,
**dadurch gekennzeichnet, dass** das an dem schmaleren Schenkel schwenkbar aufgehängte Türelement um einen stumpfen Winkel abgekröpft ist, z. B. um 135°.

5. Duschabtrennung nach Anspruch 3,
**dadurch gekennzeichnet, dass** das an dem schmalen Schenkel schwenkbar aufgehängte Türelement gebogen ausgebildet ist.

6. Duschabtrennung nach einem der Ansprüche 1 - 5,
**gekennzeichnet durch** eine abgerundete Abwinklung der Schenkel (7a, 7b; 9a, 9b; 10a, 10b) der Trennelemente (7; 9; 10).

7. Duschabtrennung nach einem der Ansprüche 1 - 6,
**dadurch gekennzeichnet, dass** der schmalere Schenkel und der breitere Schenkel der festen Trennelemente (7; 9; 10) einstückig miteinander verbunden sind.

8. Duschabtrennung nach einem der Ansprüche 1 - 6,
**dadurch gekennzeichnet, dass** der schmalere Schenkel (7b) und der breitere Schenkel (7a) der festen Trennelemente (7) aus planen Scheiben bestehen und durch eine Verbindungsleiste (24) abgewinkelt miteinander verbunden sind.

9. Duschabtrennung nach Anspruch 8,
**dadurch gekennzeichnet, dass** die Verbindungsleiste (24) zwei Aufnahmenuten zur Aufnahme der Schenkel eines Trennelementes aufweist.

10. Duschabtrennung nach Anspruch 8 oder 9,
**dadurch gekennzeichnet, dass** die Verbindungsleiste (24) aus zwei Teilen (24a. 24b) besteht, die von beiden Seiten auf die Schenkel des Trennelementes aufgesetzt und miteinander verschraubt (25) sind.

11. Duschabtrennung nach einem der Ansprüche 1 - 10,
**dadurch gekennzeichnet, dass** sie als Ecklösung mit zwei festen Trennelementen (7; 9) und zwei Türelementen (12, 13; 12a, 13a; 12b, 13b) ausgebildet ist, wobei die breiteren Schenkel (7a; 9a) der Trennelemente (7; 9) an den beiden Raumwänden (1, 2) einer Raumecke befestigbar sind und die schwenkbar angelenkten Türelemente (12, 13; 12a, 13a; 12b, 13b) den Duschraum abschließen.

12. Duschabtrennung nach Anspruch 11,
**dadurch gekennzeichnet, dass** das eine feste Trennelement (9) einen an dem breiteren Schenkel (9a) angeformten weiteren Schenkel (9c) aufweist, der abgekröpft ist und an dem breiteren Schenkel (7a) des anderen Trennelementes (7) derart anliegt, dass der Eckbereich des Duschraumes gegenüber den Raumwänden (1, 2) verschlossen ist.

13. Duschabtrennung nach einem der Ansprüche 1 - 10,
**dadurch gekennzeichnet, dass** sie als Ecklösung mit einem gemeinsamen Trennelement (10) ausgebildet ist, das zur Abdeckung beider Raumwände (1, 2) dient und beiderseits zwei schmale Schenkel (10b) aufweist, an denen zwei Türelemente (12a, 13a) aufgehängt sind.

14. Duschabtrennung nach einem der Ansprüche 1 - 10,
**dadurch gekennzeichnet, dass** sie als Ecklösung ausgebildet ist, ein erstes Trennelement (7) mit einem breiteren Schenkel (7a) und einem schmaleren Schenkel (7b), eine Eckplatte (14a) und ein weiteres Trennelement (20) aufweist,
dass das erste Trennelement (7) mit seinem breiteren Schenkel (7a) an der Raumwand (1) befestigbar ist und an seinem schmaleren Schenkel (7b) ein Türelement (12b) schwenkbar aufgehängt ist,
dass das weitere Trennelement (20) rechtwinklig umgebogen ist und mit seinem einen Schenkel (20a) an der anderen Raumwand (2) befestigbar ist, während der andere Schenkel als festes Trennelement derart rechtwinklig von der Raumwand absteht, dass sein freies Ende (20c) mit dem Türelement (12b) den Duschraum verschließt, und
dass das erste Trennelement (7), die Eckplatte (14a) und das weitere Trennelement (20) an ihren Stoßstellen von einer an der Raumwand anzuordnenden Abstandsleiste (21) überlappt und abdichtbar sind.

15. Duschabtrennung nach Anspruch 14,
**dadurch gekennzeichnet, dass** die freien Enden des weiteren Trennelementes (20) und des Türelementes (12b) abgekröpft sind.

16. Duschabtrennung nach Anspruch 14 oder 15,
**dadurch gekennzeichnet, dass** die Eckplatte (14a) winkelförmig gebogen ist.

17. Duschabtrennung nach einem der Ansprüche 1 - 9,
**dadurch gekennzeichnet, dass** sie als Nischenlösung mit zwei festen Trennelementen (7), einem an der rückwärtigen Raumwand (3) zu befestigenden, zusätzlichen Trennelement (8) und zwei Türelementen (12, 13) ausgebildet ist, wobei die breiteren Schenkel (7a) der Trennelemente (7) an den beiden seitlichen Raumwänden (1, 2) befestigbar sind und die schwenkbar angelenkten Türelemente (12, 13) den Duschraum abschließen.

18. Duschabtrennung nach einem der Ansprüche 1 - 9,
**dadurch gekennzeichnet, dass** sie als Nischenlösung mit zwei festen Trennelementen (7), einem an der rückwärtigen Raumwand (3) zu befestigenden, zusätzlichen Trennelement (8) und einem Türelement (12) ausgebildet ist, dass die breiteren Schenkel (7a) der Trennelemente (7) an den seitlichen Raumwänden (1, 2) befestigbar sind,
dass das Türelement (12) an dem schmalen Schenkel (7b) des einen Trennelementes schwenkbar aufgehängt ist, und
dass das freie Ende des Türelementes (12) an dem schmalen Schenkel (7b) des anderen Türelementes anschlägt oder vorbeischlägt, um den Duschraum abzuschließen.

19. Duschabtrennung nach einem der Ansprüche 1 - 9,
**dadurch gekennzeichnet, dass** sie als vor einer geraden Raumwand (3) anzubringende Duschabtrennung ausgebildet ist, bei der ein festes Trennelement (10), das zum Beispiel aus zwei in einstückiger Weise vereinigte Trennelemente gebildet ist, an der Raumwand (3) befestigbar ist und beiderseits abgekröpfte schmale Schenkel (10b) aufweist, an denen gebogene Türelemente (12a, 13a) schwenkbar aufgehängt sind, die einen etwa kreisförmigen Duschraum umschließen.

20. Duschabtrennung nach einem der Ansprüche 11-13, 17 oder 19,
**dadurch gekennzeichnet, dass** die freien Enden der Türelemente (12, 13) mit Dichtleisten (17) abgedichtet sind.

21. Duschabtrennung nach einem der Ansprüche 1-18 oder 20.
**dadurch gekennzeichnet, dass** die aneinanderstoßenden freien Enden der breiten Schenkel (7a) der Trennelemente (7) bzw. gegebenenfalls die freien Enden des zusätzlichen Trennelementes (8) bei der Nischenlösung, durch eine Eckplatte (14) abgedeckt bzw. miteinander verbunden sind.

22. Duschabtrennung nach Anspruch 21,
**dadurch gekennzeichnet, dass** die Eckplatte (14) und die freien Enden der breiten Schenkel (7a) durch Nut-Feder-Verbindungen (18) miteinander verbunden sind.

23. Duschabtrennung nach Anspruch 21 oder 22,
**dadurch gekennzeichnet, dass** die Eckplatte (14) als Armaturenplatte zur Aufnahme von Armaturen (15) ausgebildet ist.

24. Duschabtrennung nach einem der Ansprüche 8-23,
**dadurch gekennzeichnet, dass** an den Trennelementen bzw. an den Verbindungselementen zusätzliche Schenkel als Dichtleisten zur Abdichtung an den Raumwänden (1, 2) vorgesehen sind.

25. Duschabtrennung nach Anspruch 24,
**dadurch gekennzeichnet, dass** die Dichtleisten (19) in zusätzliche Nuten der Trennelemente oder der Verbindungselemente eingesteckt sind.

26. Duschabtrennung nach einem der vorstehenden Ansprüche,
**dadurch gekennzeichnet, dass** die festen Trennwände (7, 8) über Abstandshalter (16) an den Raumwänden (1, 2, 3) befestigbar sind.

27. Duschabtrennung nach einem der vorstehenden Ansprüche,
**dadurch gekennzeichnet, dass** die Türelemente (12, 13; 12a, 13a; 12b, 13b) derart an den schmalen Schenkeln (7b; 9b; 10b) der festen Trennelemente (7; 9; 10) angelenkt sind, dass sich Türelement und schmaler Schenkel geringfügig überlappen.

28. Duschabtrennung nach einem der vorstehenden Ansprüche,
**gekennzeichnet durch** im Bereich der Raumwände (1, 2, 3) auf einer Duschwanne (4) anzubringende bzw. angeformte Winkelleiste (5) zur Abdichtung gegenüber den Raumwänden.

29. Duschabtrennung nach einem der Ansprüche 1 - 28,
**dadurch gekennzeichnet, dass** die festen Trennelemente, die Eckplatte und die Türelemente aus Silikat-Sicherheitsglas bestehen.

30. Duschabtrennung nach einem der Ansprüche 1 - 28,
**dadurch gekennzeichnet, dass** die Trennelemente, die Eckplatte und die Türelemente aus Kunstglas bestehen.

## Claims

1. Shower partition for enclosing a shower room with fixed separating elements (7; 9; 10) and at least one door element (12; 13; 12a; 13a; 12b; 13b) which is pivotably suspended from one of the fixed separating elements, the fixed separating elements (7; 9; 10) each having a wider arm (7a; 9a; 10a) and a narrower arm (7b; 9b; 10b) connected thereto at an angle and made of silicate safety glass or artificial glass, of which the wider arms (7a; 9a; 10a) face the walls (1, 2) of the room, whereas a door element (12, 13; 12a, 13a; 12b, 13b) consisting of silicate safety glass or artificial glass is pivotably suspended from the free end of the narrower arm (7b; 9b; 10b) of at least one separating element (7; 9; 10), **characterised in that** the wider arms (7a, 9a, 10a) have fastening means and can be fastened to the walls (1, 2, 3) of the room via spacers (16) and **in that** the wider arms (7a, 9a, 10a) and the door element (12; 13; 12a; 13a; 12b; 13b) consist of the same material as the narrower arms (7b; 9b; 10b), i.e. silicate safety glass or artificial glass.

2. Shower partition according to Claim 1, **characterised in that** the narrower arm (7b; 9b) of the separating elements (7; 9) is at an angle of 90° to the wider arm (7a; 9a).

3. Shower partition according to Claim 1, **characterised in that** the narrower arm (7b; 9b; 10b) of the separating elements (7; 9; 10) is at an obtuse angle, for example of 135°, to the wider arm (7a; 9a; 10a).

4. Shower partition according to Claim 3, **characterised in that** the door element which is pivotably suspended from the narrower arm is offset by an obtuse angle, for example by 135°.

5. Shower partition according to Claim 3, **characterised in that** the door element which is pivotably suspended from the narrow arm is curved in its configuration.

6. Shower partition according to any one of Claims 1 - 5, **characterised by** a rounded angling of the arms (7a, 7b; 9a, 9b; 10a, 10b) of the separating elements (7; 9; 10).

7. Shower partition according to any one of Claims 1 - 6, **characterised in that** the narrower arm and the wider arm of the fixed separating elements (7, 9, 10) are integrally connected to each other.

8. Shower partition according to any one of Claims 1 - 6, **characterised in that** the narrower arm (7b) and the wider arm (7a) of the fixed separating elements (7) consist of flat discs and are connected to each other at an angle by a connecting strip (24).

9. Shower partition according to Claim 8, **characterised in that** the connecting strip (24) has two receiving grooves for receiving the arms of a separating element.

10. Shower partition according to either Claim 8 or Claim 9, **characterised in that** the connecting strip (24) consists of two parts (24a, 24b) which are attached to the arms of the separating element and screwed together (25) from both sides.

11. Shower partition according to any one of Claims 1 - 10, **characterised in that** it is configured as a corner solution with two fixed separating elements (7; 9) and two door elements (12, 13; 12a, 13a; 12b, 13b), wherein the wider arms (7a; 9a) of the separating elements (7; 9) can be fastened to the room walls (1, 2) of a corner of the room and the pivotably articulated door elements (12, 13; 12a, 13a; 12b, 13b) close off the shower room.

12. Shower partition according to Claim 11, **characterised in that** a fixed separating element (9) has a further arm (9c) which is formed integrally with the wider arm (9a), is offset and rests against the wider arm (7a) of the other separating element (7) in such a way that the corner region of the shower room is closed from the walls (1, 2) of the room.

13. Shower partition according to any one of Claims 1 - 10, **characterised in that** it is configured as a corner solution with a common separating element (10) which serves to cover both walls (1, 2) of the room and has on both sides two narrow arms (10b) from which two door elements (12a, 13a) are suspended.

14. Shower partition according to any one of Claims 1 - 10, **characterised in that** it is configured as a corner solution, has a first separating element (7) with a wider arm (7a) and a narrower arm (7b), a corner plate (14a) and a further separating element (20), **in that** the first separating element (7) can be fastened with its wider arm (7a) to the wall (1) of the room and a door element (12b) is pivotably suspended from its narrower arm (7b), **in that** the further separating element (20) is bent over at right angles and can be fastened with its one arm (20a) to the other wall (2) of the room, whereas the other arm, as the fixed separating element, protrudes at right angles from the wall of the room in such a way that its free end (20c) closes the shower room with the door element (12b) and **in that** the first separating element (7), the corner plate (14a) and the further separating element (20) are overlapped and can be sealed at their joints by a spacer strip (21) to be arranged on the wall of the room.

15. Shower partition according to Claim 14, **characterised in that** the free ends of the further separating element (20) and of the door element (12b) are offset.

16. Shower partition according to either Claim 14 or Claim 15, **characterised in that** the corner plate (14a) is curved at an angle.

17. Shower partition according to any one of Claims 1 - 9, **characterised in that** it is configured as a niche solution with two fixed separating elements (7), an additional separating element (8) to be fastened to the rear wall (3) of the room and two door elements (12, 13), wherein the wider arms (7a) of the separating elements (7) can be fastened to the two lateral walls (1, 2) of the room and the pivotably articulated door elements (12, 13) close off the shower room.

18. Shower partition according to any one of Claims 1 - 9, **characterised in that** it is configured as a niche solution with two fixed separating elements (7), an additional separating element (8) to be fastened to the rear wall (3) of the room and a door element (12), **in that** the wider arms (7a) of the separating elements (7) can be fastened to the lateral walls (1, 2) of the room, **in that** the door element (12) is pivotably suspended from the narrow arm (7b) of one separating element and **in that** the free end of the door element (12) strikes against or strikes past the narrow arm (7b) of the other door element to close off the shower room.

19. Shower partition according to any one of Claims 1 - 9, **characterised in that** it is configured as a shower partition which is to be attached before a straight wall (3) of the room and in which a fixed separating element (10), formed for example of two integrally combined separating elements, can be fastened to the wall (3) of the room and has narrow arms (10b) which are offset on both sides and from which curved door elements (12a, 13a), which enclose an approximately circular shower room, are pivotably suspended.

20. Shower partition according to any one of Claims 11 - 13, 17 or 19, **characterised in that** the free ends of the door elements (12, 13) are sealed with sealing strips (17).

21. Shower partition according to any one of Claims 1 - 18 or 20, **characterised in that** the abutting free ends of the wide arms (7a) of the separating elements (7) or if appropriate the free ends of the additional separating element (8) in the niche solution are covered or joined together by a corner plate (14).

22. Shower partition according to Claim 21, **characterised in that** the corner plate (14) and the free ends of the wide arms (7a) are joined together by tongue-and-groove connections (18).

23. Shower partition according to either Claim 21 or Claim 22, **characterised in that** the corner plate (14) is configured as a fitting plate for receiving fittings (15).

24. Shower partition according to any one of Claims 8 - 23, **characterised in that** additional arms are provided on the separating elements or on the connecting elements as sealing strips for producing a seal on the walls (1, 2) of the room.

25. Shower partition according to Claim 24, **characterised in that** the sealing strips (19) are inserted into additional grooves in the separating elements or the connecting elements.

26. Shower partition according to any one of the preceding claims, **characterised in that** the fixed separating walls (7, 8) can be fastened to the walls (1, 2, 3) of the room via spacers (16).

27. Shower partition according to any one of the preceding claims, **characterised in that** the door elements (12, 13; 12a, 13a; 12b, 13b) are articulated to the narrow arms (7b; 9b; 10b) of the fixed separating elements (7; 9; 10) in such a way that the door element and narrow arm slightly overlap.

28. Shower partition according to any one of the preceding claims, **characterised by** an angled strip (5), which is to be attached to a shower tub (4) or is formed integrally therewith in the region of the walls (1, 2, 3) of the room, for producing a seal from the walls of the room.

29. Shower partition according to any one of Claims 1 - 28, **characterised in that** the fixed separating elements, the corner plate and the door elements consist of silicate safety glass.

30. Shower partition according to any one of Claims 1 - 28, **characterised in that** the separating elements, the corner plate and the door elements consist of artificial glass.

## Revendications

1. Cloison de douche destinée à entourer une salle de douche comprenant des éléments de séparation fixes (7 ; 9 ; 10) et au moins un élément de porte (12 ; 13 ; 12a ; 13a ; 12b ; 13b), qui est accroché de manière pivotante à un des éléments de séparation fixes, les éléments de séparation fixes (7 ; 9 ; 10) comprenant respectivement une branche plus large (7a ; 9a ; 10a) et une branche plus étroite (7b ; 9b ; 10b), reliée de manière coudée à celle-ci, en verre de sécurité en silicate ou en verre factice, parmi lesquelles les branches plus larges (7a ; 9a ; 10a) sont tournées vers les murs (1, 2), tandis qu'à l'extrémité libre de la branche plus étroite (7b ; 9b ; 10b) d'au moins un élément de séparation (7 ; 9 ; 10) est accroché de manière pivotante un élément de porte (12, 13 ; 12a, 13a ; 12b ; 13b) constitué de verre de sécurité en silicate ou de verre factice, **caractérisée en ce que** les branches plus larges (7a, 9a, 10a) comprennent des moyens de fixation et peuvent être fixées par des entretoises (16) sur les murs (1, 2, 3), et **en ce que** les branches plus larges (7a, 9a, 10a) et l'élément de porte (12 ; 13 ; 12a ; 13a ; 12b ; 13b) sont constitués du même matériau que les branches plus étroites (7b ; 9b ; 10b), par conséquent en verre de sécurité en silicate et/ou en verre factice.

2. Cloison de douche selon la revendication 1, **caractérisée en ce que** la branche plus étroite (7b ; 9b) des éléments de séparation (7 ; 9) est coudée de 90° par rapport à la branche plus large (7a ; 9a).

3. Cloison de douche selon la revendication 1,
**caractérisée en ce que** la branche plus étroite (7b ; 9b ; 10b) des éléments de séparation (7 ; 9 ; 10) est coudée suivant un angle obtus, par exemple de 135°, par rapport à la branche plus large (7a ; 9a ; 10a).

4. Cloison de douche selon la revendication 3,
**caractérisée en ce que** l'élément de porte accroché de manière pivotante à la branche plus étroite est coudé suivant un angle obtus, par exemple de 135°.

5. Cloison de douche selon la revendication 3,
**caractérisée en ce que** l'élément de porte accroché de manière pivotante à la branche plus étroite est conçu de manière coudée.

6. Cloison de douche selon l'une quelconque des revendications 1 à 5,
**caractérisée par** un coudage arrondi des branches (7a, 7b ; 9a, 9b ; 10a, 10b) des éléments de séparation (7 ; 9 ; 10).

7. Cloison de douche selon l'une quelconque des revendications 1 à 6,
**caractérisée en ce que** la branche plus étroite et la branche plus large des éléments de séparation fixes (7 ; 9 ; 10) sont reliées l'une à l'autre de manière solidaire.

8. Cloison de douche selon l'une quelconque des revendications 1 à 6,
**caractérisée en ce que** la branche plus étroite (7b) et la branche plus large (7a) des éléments de séparation fixes (7) sont constituées de disques plats et sont reliées l'une à l'autre de façon coudée par une baguette de raccordement (24).

9. Cloison de douche selon la revendication 8, **caractérisée en ce que** la baguette de raccordement (24) comprend deux rainures de réception destinées à recevoir les branches d'un élément de séparation.

10. Cloison de douche selon la revendication 8 ou 9,
**caractérisée en ce que** la baguette de raccordement (24) est constituée de deux parties (24a, 24b) qui sont posées de part et d'autre sur les branches de l'élément de séparation et vissées ensemble (25).

11. Cloison de douche selon l'une quelconque des revendications 1 à 10,
**caractérisée en ce qu'**elle est conçue comme solution d'angle comprenant deux éléments de séparation fixes (7 ; 9) et deux éléments de porte (12, 13 ; 12a, 13a ; 12b, 13b), les branches plus larges (7a ; 9a) des éléments de séparation (7 ; 9) pouvant être fixées sur les deux murs (1, 2) d'un coin de pièce et les éléments de porte (12, 13 ; 12a, 13a ; 12b, 13b) articulés de manière pivotante formant la salle de douche.

12. Cloison de douche selon la revendication 11,
**caractérisée en ce que** l'un des éléments de séparation fixes (9) comprend une autre branche (9c) formée sur la branche plus large (9a), laquelle branche est coudée et est accolée à la branche plus large (7a) de l'autre élément de séparation (7) de telle sorte que la zone angulaire de la salle de douche est fermée par rapport aux murs (1, 2).

13. Cloison de douche selon l'une quelconque des revendications 1 à 10,
**caractérisée en ce qu'**elle est conçue comme une solution d'angle comprenant un élément de séparation (10) commun qui sert à recouvrir les deux murs (1, 2) et comprend de part et d'autre deux branches étroites (10b) sur lesquelles sont accrochés deux éléments de porte (12a, 13a).

14. Cloison de douche selon l'une quelconque des revendications 1 à 10,
**caractérisée en ce qu'**elle est conçue comme une solution d'angle, comprend un premier élément de séparation (7) doté d'une branche plus large (7a) et d'une branche plus étroite (7b), une plaque angulaire (14a) et un autre élément de séparation (20),
**en ce que** le premier élément de séparation (7) peut être fixé avec son autre branche plus large (7a) sur le mur (1) et un élément de porte (12b) est accroché de manière pivotante à sa branche plus étroite (7b),
**en ce que** l'autre élément de séparation (20) est replié à angle droit et peut être fixé avec l'une de ses branches (20a) à l'autre mur (2), tandis que l'autre branche comme élément de séparation fixe du mur dépasse à angle droit de telle sorte que son extrémité libre (20c) ferme avec l'élément de porte (12b) la salle de douche, et
**en ce que** le premier élément de séparation (7), la plaque angulaire (14a) et l'autre élément de séparation (20), au niveau de leurs points de jonction, sont recouverts et peuvent être étanchéifiés par une entretoise (21) à associer au mur.

15. Cloison de douche selon la revendication 14,
**caractérisée en ce que** les extrémités libres de l'autre élément de séparation (20) et de l'élément de porte (12b) sont coudées.

16. Cloison de douche selon la revendication 14 ou 15,
**caractérisée en ce que** la plaque angulaire (14a) est pliée de manière angulaire.

17. Cloison de douche selon l'une quelconque des revendications 1 à 9,
**caractérisée en ce qu'**elle est conçue comme une solution de niche comprenant deux éléments de séparation fixes (7), un élément de séparation (8) additionnel à fixer sur le mur arrière (3) et deux éléments de porte (12, 13), les branches plus larges (7a) des éléments de séparation (7) pouvant être fixées sur les deux murs latéraux (1, 2) et les éléments de porte (12, 13) articulés de manière pivotante fermant la salle de douche.

18. Cloison de douche selon l'une quelconque des revendications 1 à 9,
**caractérisée en ce qu'**elle est conçue comme une solution de niche comprenant deux éléments de séparation fixes (7), un élément de séparation (8) additionnel à fixer sur le mur arrière (3) et un élément de porte (12), **en ce que** les branches plus larges (7a) des éléments de séparation (7) peuvent être fixées aux murs latéraux (1, 2),
**en ce que** l'élément de porte (12) est accroché de manière pivotante à la branche plus étroite (7b) d'un des éléments de séparation,
**en ce que** l'extrémité libre de l'élément de porte (12) est en butée ou ne heurte pas la branche étroite (7b) de l'autre élément de porte afin de fermer la salle de douche.

19. Cloison de douche selon l'une quelconque des revendications 1 à 9,
**caractérisée en ce qu'**elle est conçue comme une cloison de douche destinée à être aménagée devant un mur droit (3), dans laquelle un élément de séparation fixe (10), qui est formé par exemple de deux éléments de séparation réunis pour former une seule pièce, peut être fixé au mur (3) et comprend de part et d'autre des branches étroites coudées (10b), sur lesquelles des éléments de porte pliés (12a, 13a) sont accrochés de manière pivotante, qui entourent une salle de douche à peu près circulaire.

20. Cloison de douche selon l'une quelconque des revendications 11 à 13, 17 ou 19,
**caractérisée en ce que** les extrémités libres des éléments de porte (12, 13) sont étanchéifiées avec des baguettes d'étanchéité (17).

21. Cloison de douche selon l'une quelconque des revendications 1 à 18 ou 20,
**caractérisée en ce que** les extrémités libres contiguës des branches larges (7a) des éléments de séparation (7) et/ou éventuellement les extrémités libres de l'élément de séparation additionnel (8) dans le cas de la solution de niche sont recouvertes et/ou reliées les unes aux autres par une plaque angulaire (14).

22. Cloison de douche selon la revendication 21,
**caractérisée en ce que** la plaque angulaire (14) et les extrémités libres des branches larges (7a) sont reliées les unes aux autres par des joints à rainure et languette (18).

23. Cloison de douche selon la revendication 21 ou 22,
**caractérisée en ce que** la plaque angulaire (14) est conçue comme une plaque d'armature destinée à recevoir des armatures (15).

24. Cloison de douche selon l'une quelconque des revendications 8 à 23,
**caractérisée en ce que** des branches additionnelles comme baguettes d'étanchéité destinées à étanchéifier les murs (1, 2) sont prévues sur les éléments de séparation et/ou sur les éléments de raccordement.

25. Cloison de douche selon la revendication 24,
**caractérisée en ce que** les baguettes d'étanchéité (19) sont enfichées dans des rainures additionnelles des éléments de séparation ou des éléments de raccordement.

26. Cloison de douche selon l'une quelconque des revendications précédentes,
**caractérisée en ce que** les cloisons fixes (7, 8) peuvent être fixées aux murs (1, 2, 3) par des entretoises (16).

27. Cloison de douche selon l'une quelconque des revendications précédentes,
**caractérisée en ce que** les éléments de porte (12, 13 ; 12a, 13a ; 12b, 13b) sont articulés sur les branches étroites (7b ; 9b ; 10b) des éléments de séparation fixes (7 ; 9 ; 10) de telle sorte que l'élément de porte et la branche étroite se chevauchent légèrement.

28. Cloison de douche selon l'une quelconque des revendications précédentes,
**caractérisée par** une baguette d'angle (5) à aménager et/ou formée dans la zone des murs (1, 2, 3) sur une salle de douche (4), destinée à effectuer une étanchéification par rapport aux murs.

29. Cloison de douche selon l'une quelconque des revendications 1 à 28,
**caractérisée en ce que** les éléments de séparation fixes, la plaque angulaire et les éléments de porte sont constitués de verre de sécurité en silicate.

30. Cloison de douche selon l'une quelconque des revendications 1 à 28,
**caractérisée en ce que** les éléments de séparation, la plaque angulaire et les éléments de porte sont constitués de verre factice.
